# EUROPÄISCHE PATENTANMELDUNG

(11) **EP 0 258 759 A1**
(43) Veröffentlichungstag der Anmeldung: **09.03.1988**
(21) Anmeldenummer: 87112153.9
(22) Anmeldetag: 21.08.1987
(51) Int. Cl.: D21F 3/02

(54) **Nasspresse zum Entwässern von Faserstoffbahnen**

(30) Priorität: 01.09.1986 DE 3629736
(71) Anmelder: Gummiwerke Becker AG, D-89522 Heidenheim (DE)
(72) Erfinder: Kienzl, Arnold F., D-7920 Heidenheim (DE)
(74) Vertreter: Sajda, Wolf E., Dipl.-Phys.

(57) **Zusammenfassung**

Es wird eine Naßpresse zum Entwässern von Faserstoffbahnen, z.B. Papierbahnen angegeben, die eine erste Preßwalze (10) und eine gegenüberliegende Gegendruckeinrichtung (20) aufweist, die als zweite Preßwalze ausgebildet sein kann. Die beiden Preßwalzen (10, 20) bilden zwischeneinander einen Preßspalt (38) durch den die Faserstoffbahn (32) zwischen Filzen (30, 34) hindurchführbar ist. Um den jeweiligen Metallzylinder als Walzenkern (12) ist ein endloses Band (14) aus einem elastomeren Material lose herumgeschlungen und dreht sich mit dem Walzenkern mit. Der Durchmesser des Bandes (14) ist dabei entsprechend größer gewählt als der des Walzenkernes (12).

## Beschreibung

Der Erfindung betrifft eine Naßpresse zum Entwässern von Faserstoffbahnen, z. B. einer Papierbahn, mit einer drehbaren ersten Preßwalze und einer gegenüberliegenden Gegendruckeinrichtung in Form eines Preßschuhs oder einer drehbaren zweiten Preßwalze, wobei die erste Preßwalze und die Gegendruckeinrichtung zwischeneinander einen Preßspalt bilden, durch den die Faserstoffbahn zwischen Sieben und/oder Filzen hindurchführbar ist.

Naßpressen mit einem derartigen Aufbau sind bekannt und werden seit Jahren zum Entwässern von Faserstoffbahnen, insbesondere Papierbahnen verwendet. Dabei kommen üblicherweise Preßwalzen zum Einsatz, die aus einem Stahlkern bestehen, die mit einem weicheren, meistens elastischen Kautschuk- oder Kunststoffbelag überzogen sind. Das Aufbringen der Beläge kann durch Aufgießen, Aufrollen oder Aufspritzen erfolgen, wobei die Walzenkerne sorgfältig präpariert werden müssen, um eine gute Haftverbindung zwischen dem Walzenkern und dem Belag zu gewährleisten.

Zu diesem Zweck ist es in der Praxis erforderlich, den Walzenkern zu reinigen und zu entfetten, einer Sandstrahlbehandlung zu unterziehen und mit einem Haftmittel zu belegen, das dann die Verbindung zwischen Walzenkern und Belag herstellt, der unter Wärmeeinwirkung aufgebracht wird.

Bei der Verarbeitung von einigen Belagmaterialien ist es auch erforderlich, die Walzenkerne vorher aufzuheizen, um eine gleichmäßige und zuverlässige Verbindung des Belages mit dem Walzenkern zu gewährleisten. Bei der Verarbeitung von Kunststoffmaterialien ist häufig erforderlich, daß die mit Belag versehene Walze eine längere Zeit im Ofen verbleibt, damit der Vernetzungsprozeß des Kunststoffmaterials durchgeführt wird. Anschließend ist teilweise noch ein Ausreifen der fertiggestellten Preßwalze bei konstanten Temperaturen erforderlich.

Eine derartige aufwendige Verfahrensführung ist erforderlich, damit die erforderliche Homogenität der Preßwalze gewährleistet ist und eine gute Verbindung zwischen Walzenkern und Walzenbelag über die gesamte Oberfläche der Preßwalze sichergestellt ist. Zu beachten ist hierbei, daß die Preßwalzen im Betrieb sehr hohen dynamischen Belastungen ausgesetzt sind. Insbesondere muß die Verbindung zwischen Walzenkern und Walzenbelag in der Lage sein, die durch die sogenannte Walkarbeit entstehenden mechanischen und thermischen Beanspruchungen auszuhalten.

Es kommt hinzu, daß Preßwalzen der genannten Art bzw. deren Walzenbeläge durch Abrieb nur eine begrenzte Lebensdauer haben, so daß in bestimmten Zeiträumen der Walzenbelag erneuert werden muß. Dadurch entstehen einerseits Produktionsausfälle durch das erforderliche Wechseln der Preßwalzen. Außerdem fallen dabei erhebliche Transportkosten an, da die Walzen üblicherweise nicht an Ort und Stelle neu belegt werden können, sondern zum Beschichtungswerk transportiert werden müssen. Aufgrund der hohen Gewichte und großen Abmessungen der Walzen sind diese Transportkosten beträchtlich.

Aufgabe der Erfindung ist es daher, eine Naßpresse der eingangs genannten Art anzugeben, die unter Verringerung von Transport - und Investitionskosten die Instandhaltung der Naßpresse verbessert.

Die erfindungsgemäße Lösung besteht darin, eine Naßpresse der vorstehend genannten Art so auszubilden, daß zumindest die erste Preßwalze aus einem zylindrischen Walzenkern aus Metall und einem um den Walzenkern herumgeschlungenen, sich mitdrehenden endlosen Band aus einem elastomeren Material besteht, wobei der Durchmesser des Bandes größer als der des Walzenkernes ist.

Mit der erfindungsgemäßen Lösung wird das angestrebte Ziel in zufriedenstellender Weise erreicht, denn die Bandbelegung der Preßwalze kann an Ort und Stelle ausgewechselt werden, ohen daß dazu der Walzenkern ausgebaut zu werden braucht. Es ist lediglich erforderlich, den alten, abgearbeiteten Belag axial abzuziehen und den neuen Belag auf den Walzenkern aufzuziehen.

Im Gegensatz zu der bisher üblichen Praxis wird dabei gerade keine Klebverbindung zwischen Walzenkern und Walzenbelag angestrebt, vielmehr läuft das endlose Band aus elastomerem Material lose auf dem Walzenkern mit, wobei es durch Reibungseingriff von dem Walzenkern angetrieben wird.

In Weiterbildung der erfindungsgemäßen Naßpresse ist vorgesehen, daß das Band und/oder der Walzenkern die Bombierung der Preßwalze aufweist. Bei der erifindungsgemäßen Naßpresse kann dabei die Bombierung in vorteilhafter Weise allein auf dem Band aufgeschliffen sein, das sich weitaus schneller bearbeiten läßt als der Walzenkern, der üblicherweise aus Stahl bestehen wird.

In Weiterbildung der erfindungsgemäßen Naßpresse ist vorgesehen, daß das Band an seiner Innenseite eine rauhe bzw. profilierte Fläche zur Unterstützung der drehenden Mitnahme durch den Walzenkern aufweist. Das Band kann dabei an seiner Innenseite eine netzförmige Struktur haben oder aber gerippt, gezahnt oder genoppt ausgebildet sein. Die Außenseite des Bandes aus elastomerem Material ist in üblicher Weise glatt ausgebildet.

Bei der erfindungsgemäßen Naßpresse ist das endlose Band einstückig ausgebildet und besteht aus einem gegebenenfalls gespleißten bzw. genahteten oder einem nahtlosen Rohr. Das Werkstück kann somit als flaches Gebilde bearbeitet und dann zu einem Rohr geformt werden. Besonders vorteilhaft ist es jedoch, daß das Band als endloses Rohr auf einem Dorn hergestellt werden kann.

Zweckmäßigerweise weist das Band eine Armierung auf, die in das elastomere Material, insbesondere Kautschuk, Gummi, Nitrile und/oder Polyurethan eingearbeitet ist. Die Armierung kann dabei aus einem Basisgewebe und einem eingearbeiteten Verstärkungsgewebe des Bandes bestehen.

In Weiterbildung der erfindungsgemäßen Naßpresse ist vorgesehen, daß die Armierung des Bandes ein einlagiges oder mehrlagiges Gewebe aus monofilen Filamenten oder Fäden mit umsponnener Seele aufweist und aus einem oder mehreren der Werkstoffe Polyamid, Polyester, Kevlar und Metall besteht.

Wichtig ist in diesem Zusammenhang, daß das Band der erfindungsgemäßen Naßpresse eine hohe Dimenstionsstabilität aufweist und widerstandsfähig gegenüber Zug, Abrieb und Wärme ist.

Das Band hat dabei zweckmäßigerweise eine elastomere Beschichtung bzw. Gummierung mit einer Schichdicke von 3 bis 30 mm, vorzugsweise von 10 bis 20 mm. Die Schichtdicke wird dabei in Abhängigkeit vom jeweiligen Verwendungszweck gewählt.

Besonders vorteilhaft ist es, wenn die Härte des elastomeren Materials des Bandes in der Schichtdicke des Belages von innen nach außen unterschiedlich ist, um den jeweiligen Anforderungen der Praxis gerecht zu werden.

Bei einer Ausführungsform gemäß der Erfindung ist die Härte des elastomeren Materials über die Schichtdicke des Bandes von innen nach außen zunächst konstant und fällt dann allmählich auf einen vorgegebenen unteren Grenzwert ab.

Bei einer anderen Ausführungsform gemäß der Erfindung ist die Härte des elastomeren Materials über die Schichtdkcke des Bandes so ausgelegt, daß sie von innen nach außen zunächst von einem vorgegebenen unteren Grenzwert bis zu einem Maximum ansteigt und dann wieder abnimmt, gegebenenfalls bis zu dem unteren Grenzwert.

Das elastomere Material kann in unterschiedlicher Weise auf die Armierung des Bandes aufgebracht werden, beispielsweise durch Aufvulkanisieren oder durch Gießen, gegebenenfalls in mehreren Gießdurchgängen. Dabei kann das Gießen z. B. in mehreren Durchläufen oder mit mehreren Gießköpfen erfolgen, wobei sich die Dornfertigung besonders anbietet.

Unter Verwendung von mehreren Gießköpfen zum Gießen des Kunststoffmaterials, insbesondere von Polyurethan, können nacheinander bzw. übereinander Schichten unterschiedlicher Härte angebracht werden, so daß sich insgesamt das gewünschte Härteprofil des Belages von innen nach außen ergibt.

Bei der erfindungsgemäßen Naßpresse erweist es sich als zweckmäßig, wenn der Innenraum des Bandes und/oder des Walzenkernes mit einem flüssigen oder gasförmigen Kühlmittel durchspült ist. Als flüssiges Kühlmittel bietet sich Wasser an, welches den Innenraum des Walzenkernes durchströmt und dadurch seine Kühlwirkung auf das darüberlaufende Band abgibt. Zusätzlich oder alternativ ist es auch möglich, den Innenraum des Bandes mit einem gasförmigen Kühlmittel zu beaufschlagen, indem man z. B. Kühlluft von innen gegen das Band bläst.

In Weiterbildung der Naßpresse ist gemäß der Erfindung vorgesehen, daß der Walzenkern an seinen stirnseitigen Enden radiale Überstände oder Führungen als Breithalteeinrichtung aufweist. Dabei kann es sich z. B. um Ringflansche handeln, die ein Ablaufen des Bandes vom Walzenkern verhindern.

Weiterhin erweist es sich als zweckmäßig, wenn der Walzenkern eine größere axiale Länge als das Band aufweist. Wenn die axiale Länge des Walzenkernes wesentlich größer als die des Bandes ist, kann in den meisten Fällen der Praxis eine Breithalteeinrichtung entfallen.

Der Walzenkern der erfindungsgemäßen Naßpresse weist einen Durchmesser in der Größenordnung von 200 bis 2000 mm auf, wobei der Durchmesser des Bandes den 1,1 bis 2-fachen Wert des Walzenkernes besitzt.

Dabei erweist es sich als zweckmäßig, wenn zumindest in den Fällen, wo der Durchmesser des Bandes wesentlich größer als der des Walzenkernes ist, eine Führungs- bzw. Spanneinrichtung für das Band vorgesehen ist. Dabei kann es sich beispielsweise um eine Anzahl von Spannrollen handeln, die im Innenraum des Bandes angebracht sind.

Zweckmäßigerweise hat auch die zweite Preßwalze, die die Gegendruckeinrichtung für die erste Preßwalze bildet, den gleichen Aufbau wie die erste Preßwalze, wobei zumindest eine der Preßwalzen angetrieben ist, jedoch auch beide Preßwalzen angetrieben sein können.

Mit der erfindungsgemäßen Naßpresse wird in vorteilhafter Weise eine Anordnung angegeben, die ohne Bindeschicht zwischen Walzenkern und Walzenbelag auskommt, so daß die Vorbehandlung des Walzenkernes mit geringerem Aufwand und reduzierten Kosten erfolgen kann. Die Bevorratung wird erheblich vereinfacht, da die jeweiligen Bänder als rohrförmige Ersatzteile an Ort und Stelle gelagert und ausgewechselt werden können.

Die Erfindung wird nachstehend, auch hinsichtlich weiterer Merkmale und Vorteile, anhand der Beschreibung von Ausführungsbeispielen und unter Bezugnahme auf die beiliegende Zeichnung näher erläutert. Die Zeichnung zeigt in
Fig. 1 eine schematische Seitenansicht im Schnitt zur Erläuterung des Aufbaus der erfindungsgemäßen Naßpresse;
Fig. 2 einen schematischen Längsschnitt durch die Naßpresse;
   und in
Fig. 3 und 4 schematische Diagramme zur Erläuterung der Härte des Belages der Preßwalze in Abhängigkeit von der Schichtdicke des Belages.

Der wesentliche Bereich der erfindungsgemäßen Naßpresse ist in Fig. 1 schematisch dargestellt. Man erkennt eine erste Preßwalze 10 mit einer gegenüberliegenden Gegendruckeinrichtung, die bei der dargestellten Ausführungsform als zweite Preßwalze 20 ausgebildet ist. Bei einer anderen nicht dargestellten Ausführungsform kann die Gegendruckeinrichtung auch in Form eines Preßschuhs herkömmlicher Bauart ausgebildet sein.

Die erste Preßwalze 10 besteht aus einem ersten Walzenkern 12 aus Metall, in den meisten Fällen der Praxis aus einem Stahlzylinder, um den ein endloses Band 14 aus einem elastomeren Material lose herumgeschlungen ist. Der Durchmesser des Bandes 14 ist dabei in der dargestellten Weise größer als der des Walzenkernes 12.

Bei der dargestellten Ausführungsform besteht die zweite Preßwalze 20 ebenfalls aus einem zweiten Walzenkern 22, um den ein zweites endloses Band 24 lose herumgeschlungen ist und ebenso wie das erste Band 14 aus einem elastomeren Material besteht.

Die beiden Preßwalzen 10 und 20 bilden zwischeneinander einen Preßspalt 38, durch den ein erster Filz 30 und ein zweiter Filz 34 hindurchlaufen und zwischeneinander eine zu entwässernde Faserstoffbahn 32, beispielsweise eine Papierbahn tragen, die in dem Preßspalt 38 ausgepreßt wird, wobei die Feuchtigkeit dann von den Filzen 30 bzw. 34 aufgenommen wird. Die Führungseinrichtung für die Filze 30 und 34 ist in Fig. 1 schematisch mit einer Umlenkrolle 36 angedeutet. Diese Führungseinrichtung ist in herkömmlicher Weise ausgebildet und daher nicht näher beschrieben.

Mit den Bezugszeichen 26, 27 und 28 sind Spannelemente bezeichnet, die im Innenraum des Bandes 24 angeordnet sind und eine Spanneinrichtung für das Band 24 bilden. Eine derartige Spanneinrichtung ist zweckmäßigerweise vorgesehen, wenn der Durchmesser des Bandes 24 wesentlich größer als der des zugeordneten Walzenkernes 22 ist. Eine entsprechende Spanneinrichtung ist auch für das Band 14 vorgesehen, wenn dieses einen entsprechend größeren Durchmesser als sein zugeordneter Walzenkern 12 aufweist. Zur Vereinfachung der zeichnerischen Darstellung sind entsprechende Spannelemente in Fig.1 nicht eingetragen.

Auch wenn die Walzenkerne 12 und 22 sowie die Bänder 14 und 24 bei der Anordnung gemäß Fig. 1 mit gleichen Durchmessern dargestellt sind, ist die Erfindung keinesfalls auf eine derartige Ausführungsform beschränkt. Vielmehr können die Durchmesser der Walzenkerne und der jeweiligen Bänder auch unterschiedlich ausgebildet sein. Die Walzenkerne 12 und 14 werden zweckmäßigerweise einen Durchmesser in der Größenordnung von 200 bis 2000 mm haben, während der Durchmesser des Bandes 14 bzw. 24 einen Wert hat, der etwa das 1,1 bis 2-fache des Wertes des Walzenkernes 12 bzw. 14 ausmacht.

Wie aus Fig. 2 ersichtlich, kann der Walzenkern 12 an seinen stirnseitigen Enden radiale Überstände 16,18 oder Ringflansche aufweisen, die als Führungen wirken und eine Breithalteeinrichtung für das zugeordnete Band 14 bilden. Wenn der Walzenkern 12 eine wesentlich größere axiale Länge aufweist als das zugehörige Band 14, können derartige stirnseitige Führungen auch weggelassen werden.

Das jeweilige Band 14 bzw. 24 wird von seinem zugeordneten Walzenkern 12 bzw. 22 durch Reibungseingriff im Bereich des Preßspaltes 38 mitgenommen, wobei die beiden Walzenkerne 12 und 22 um nicht dargestellte Achsen drehbar gelagert sind. Der Wert des Preßspaltes 38 kann dabei in Abhängigkeit von den jeweiligen Gegebenheiten durch Veränderung des Abstandes der Preßwalzen 10 und 20 bzw. der Walzenkerne 12 und 22 eingestellt werden.

Das Band 14 bzw. 24 ist an seiner Außenseite glatt ausgebildet und hat an seiner Innenseite eine rauhe bzw. profilierte Fläche zur Unterstützung der drehenden Mitnahme durch den Walzenkern 12 bzw. 22. Die Innenseite kann eine netzförmige Struktur haben oder aber gerippt, gezahnt oder genoppt ausgebildet sein, um diese Reibungsmitnahme zu unterstützen. Sofern die durch Reibungseingriff im Bereich des Preßspaltes 38 entstehende Wärme nicht in ausreichendem Maße von der äußeren Umgebung aufgenommen wird, kann eine Kühleinrichtung für die jeweiligen Preßwalzen 10 und 20 vorgesehen sein. Beispielsweise kann der Innenraum des Bandes 14 bzw. 24 und/oder des Walzenkernes 12 bzw. 22 mit einem Kühlmittel beaufschlagt werden. Der Walzenkern kann beispielsweise mit Wasser durchspült werden, um die Wärme vom Walzenkern sowie dem aufliegenden Band abzuführen. Zusätzlich oder alternativ kann das Band 14 bzw. 24, zweckmäßigerweise von der Innenseite her, mit einem gasförmigen Kühlmittel beaufschlagt sein, beispielsweise mit Kühlluft.

Der Einfachheit halber wird im folgenden lediglich auf das Band 14 Bezug genommen, wobei das Band 24 in entsprechender Weise ausgebildet ist.

Das Band 14 auf dem Walzenkern 12 ist als endloses Band vorgesehen, das einstückig ausgebildet ist und ein zylinderförmiges Rohr bildet, das entweder gespleißt bzw. genahtet ist oder aber nahtlos ausgebildet ist. Zweckmäßigerweise besitzt das Band 14 eine Armierung, die in das elastomere Material eingearbeitet ist, bei dem es sich insbesondere um Kautschuk, Gummi, Nitrile und/oder Polyurethan handelt.

Was den Aufbau des Bandes 14 anbetrifft, so besteht die Armierung zweckmäßigerweise aus einem Basisgewebe und einem eingearbeiteten Verstärkungsgewebe. Das Gewebe kann dabei einlagig oder mehrlagig ausgebildet sein und entweder aus monofilen Filamenten oder Fäden mit umsponnener Seele bestehen. Als Werkstoffe eignen sich insbesondere Polyamid, Polyester, Kevlar und/oder Metallfäden. Wichtig ist in diesem Zusammenhang, daß das Band 14 eine hohe Dimensionsstabilität aufweist und widerstandsfähig gegenüber Zug, Abrieb und Wärme ist, die bei den üblichen Betriebsbedingungen zwangsläufig auftreten.

Das Band 14 hat eine elastomere Beschichtung bzw. Gummierung mit einer Schichtdicke in der Größenordnung von 3 bis 30 mm. In den meisten Fällen der Praxis ist eine Schichtdicke von 10 bis 20 mm geeignet. Das elastomere Material kann auf die Armierung des Bandes 14 entweder durch Aufvulkanisieren oder durch Gießen, gegebenenfalls in mehreren Gießdurchgängen aufgebracht werden. Insofern kann das Band in vorteilhafter Weise auf einem Dorn gefertigt werden.

Wenn beispielsweise Polyurethan als elastomeres Material für den Belag des Bandes 14 verwendet wird, so kann der Gießvorgang in mehreren Durchläufen durchgeführt werden oder aber mit mehreren hintereinander angeordneten Gießköpfen, um die gewünschte Schichtdicke des Belages auf dem Band 14 zu erzielen. Durch geeignete Beaufschlagung der Gießköpfe kann dabei erreicht werden, daß die Härte des elastomeren Materials des Bandes 14 über die Schichtdicke des Belages von innen nach außen unterschiedlich ist.

Bei einem Ausführungsbeispiel, das schematisch in Fig. 3 angedeutet ist, nimmt die Härte in der Schichtdicke des Belages von einem vorgegebenen unteren Grenzwert A zu, bis etwa bei der halben Schichtdicke ein maximaler Wert C der Härte erreicht ist. Anschließend nimmt die Härte dann wieder nach außen auf einen unteren Wert B ab.

Ein anderes Ausführungsbeispiel ist schematisch in Fig. 4 dargestellt. Man erkennt, daß die Härte in dem Belag des Bandes 14 etwa bis zur halben Schichtdicke auf einem konstanten Wert D bleibt und dann allmählich nach außen auf einen unteren Wert E abfällt. Selbstverständlich kann die Härte auch in anderer Weise für den Belag des Bandes 14 vorgewählt werden, indem man die Gießköpfe der Beschichtungseinrichtung entsprechend beschickt.

Bei einer Naßpresse mit einem derartigen, vorstehend beschriebenen Aufbau ist es in vorteilhafter Weise möglich, daß sowohl das Band 14 als auch der Walzenkern 12 die Bombierung der Preßwalze 10 aufweist. In vorteilhafter Weise ist es jedoch möglich, daß allein oder überwiegend das Band 14 diese Bombierung besitzt, da sie sich in einfacher Weise bei dem Band 14 einschleifen läßt. Wie bereits erwähnt, gilt entsprechendes auch für das Band 24 auf dem Walzenkern 22 der Preßwalze 20. In diesen Fällen braucht die aufwendige Metallbearbeitung der Walzenkerne zum Aufbringen der Bombierung nicht zu erfolgen.

## Patentansprüche

1. Naßpresse zum Entwässern von Faserstoffbahnen, z. B. einer Papierbahn, mit einer drehbaren ersten Preßwalze (10) und einer gegenüberliegenden Gegendruckeinrichtung (20) in Form eines Preßschuhs oder einer drehbaren zweiten Preßwalze (20), wobei die erste Preßwalze (10) und die Gegendruckeinrichtung (20) zwischeneinander einen Preßspalt (38) bilden, durch den die Faserstoffbahn (32) zwischen Sieben und/oder Filzen (30, 34) hindurchführbar ist,
dadurch gekennzeichnet,
daß zumindest die erste Preßwalze (10) aus einem zylindrischen Walzenkern (12) aus Metall und einem um den Walzenkern (12) herumgeschlungenen, sich mitdrehenden endlosen Band (14) aus einem elastomeren Material besteht, wobei der Durchmesser des Bandes (14) größer als der des Walzenkernes (12) ist.

2. Naßpresse nach Anspruch 1,
dadurch gekennzeichnet,
daß das Band (14) und/oder der Walzenkern (12) die Bombierung der Preßwalze (10) aufweist.

3. Naßpresse nach Anspruch 1 oder 2,
dadurch gekennzeichnet,
daß das Band (14) an seiner Innenseite eine rauhe bzw. profilierte Fläche zur Unterstützung der drehenden Mitnahme durch den Walzenkern (12) aufweist, und daß das endlose Band (14) einstückig ausgebildet ist und aus einem gegebenenfalls gespleißten bzw. genahteten oder einem nahtlosen Rohr besteht.

4. Naßpresse nach einem der Ansprüche 1 bis 3,
dadurch gekennzeichnet,
daß das Band (14) eine Armierung aufweist, die in das elastomere Material, insbesondere Kautschuk, Gummi, Nitrile und/oder Polyurethan eingearbeitet ist, und daß die Armierung des Bandes (14) ein einlagiges oder mehrlagiges Gewebe aus monofilen Filamenten oder Fäden mit umsponnener Seele aufweist und aus einem oder mehreren der Werkstoffe Polyamid, Polyester,Kevlar und Metall besteht.

5. Naßpresse nach einem der Ansprüche 1 bis 4,
dadurch gekennzeichnet,
daß das Band (14) eine elastomere Beschichtung bzw. Gummierung mit einer Schichtdicke von 3 bis 30 mm, vorzugsweise von 10 bis 20 mm aufweist, und daß die Härte des elastomeren Materials über die Schichtdicke des Bandes (14) von innen nach außen zunächst konstant ist und dann allmählich auf einen vorgegebenen unteren Grenzwert abfällt.

6. Naßpresse nach einem der Ansprüche 1 bis 4,
dadurch gekennszeichnet,
daß das Band (14) eine elastomere Beschichtung bzw. Gummierung mit einer Schichtdicke von 3 bis 30 mm, vorzugsweise von 10 bis 20 mm aufweist, und daß die Härte des elastomeren Materials über die Schichtdicke des Bandes (14) von innen nach außen zunächst von einem vorgegebenen unteren Grenzwert bis zu einem Maximum ansteigt und dann wieder abnimmt, gegebenenfalls bis zu dem unteren Grenzwert.

7. Naßpresse nach einem der Ansprüche 1 bis 6,
dadurch gekennzeichnet,
daß das elastomere Material auf die Armierung des Bandes (14) durch Aufvulkanisieren oder durch Gießen, gegebenenfalls in mehreren Gießdurchgängen aufgebracht ist, und daß das Band (14) eine hohe Dimensionsstabilität aufweist und widerstandfähig gegenüber Zug, Abrieb und Wärme ist.

8. Naßpresse nach einem der Ansprüche 1 bis 7,
dadurch gekennzeichnet,
daß der Innenraum des Bandes (14) und/oder des Walzenkernes (12) mit einem flüssigen oder gasförmigen Kühlmittel durchspült ist.

9. Naßpresse nach einem der Ansprüche 1 bis 8,
dadurch gekennzeichnet,
daß der Walzenkern (12) eine größere axiale Länge als das Band (14) hat und gegebenenfalls an seinen stirnseitigen Enden radiale Überstände oder Führungen (16, 18) als Breithalteeinrichtung aufweist.

10. Naßpresse nach einem der Ansprüche 1 bis 9,
dadurch gekennzeichnet,
daß der Walzenkern (12) einen Durchmesser in der Größenordnung von 200 bis 2000 mm aufweist und daß der Durchmesser des Bandes (14) den 1,1 bis 2-fachen Wert des Walzenkernes (12) besitzt, und daß zumindest in den Fällen, wo der Durchmesser des Bandes (14) wesentlich größer als der des Walzenkernes (12) ist, eine Führungs- bzw. Spanneinrichtung (26, 27, 28) für das Band (14) vorgesehen ist.

11. Naßpresse nach einem der Ansprüche 1 bis 10,
dadurch gekennzeichnet,
daß die zweite Preßwalze (20) den gleichen Aufbau wie die erste Preßwalze besitzt und daß zumindest eine der Preßwalzen (10, 20) angetrieben ist.
